# EUROPÄISCHE PATENTSCHRIFT

(11) **EP 1 334 057 B1**
(45) Veröffentlichungstag und Bekanntmachung des Hinweises auf die Patenterteilung: **08.12.2004**
(21) Anmeldenummer: 01992682.3
(22) Anmeldetag: 23.10.2001
(51) Int. Cl.: B65H 31/32, B65H 31/34

(54) **AUSLEGER FÜR EINE BOGEN VERARBEITENDE DRUCKMASCHINE**
EXTENSION ARM FOR A SHEET-PROCESSING PRINTING MACHINE
ELEMENT EN PORTE-A-FAUX DESTINE A UNE MACHINE D'IMPRESSION SERVANT A TRAITER DES FEUILLES

(30) Priorität: 02.11.2000 DE 20018691 U
(43) Veröffentlichungstag der Anmeldung: 13.08.2003
(73) Patentinhaber: MAN Roland Druckmaschinen AG, 63075 Offenbach (DE)
(72) Erfinder: DETTINGER, Dieterich, 63150 Heusenstamm (DE); GÄRTNER, Arno, 63791 Karlstein (DE); LANG, Erich, 63791 Karlstein (DE)
(86) Internationale Anmeldenummer: PCT/EP2001/012202
(87) Internationale Veröffentlichungsnummer: WO 2002/036472

(56) Entgegenhaltungen:
- EP-A- 0 974 543
- DE-A- 2 709 103
- DE-A- 19 516 071
- DE-A- 19 604 562
- DE-A- 19 838 975
- DE-A- 19 910 280

## Beschreibung

Die Erfindung betrifft einen Ausleger für eine Bogen verarbeitende Druckmaschine mit einer Vorrichtung zum Wechseln des Auslegerstapels nach dem Oberbegriff von Anspruch 1.

### [Stand der Technik]

Ein Ausleger dieser Art ist aus DE 195 16 071 A1 mit einer Vorrichtung zum Stapelwechsel an einer Bogendruckmaschine bei kontinuierlicher Bogenzuführung bekannt. Dabei kommt ein Trennelement, gebildet aus einer außerhalb des Stapelbereiches angeordneten Welle und einem bzw. mehreren Keilen zur Anwendung, welches den für den Stapelrecheneinschub erforderlichen Zwickel bildet. Das Trennelement liegt dabei im Bereich der Vorderkante auf dem oberen Bogen des Hauptstapels auf. Gleichzeitig legen sich oberhalb des Trennelementes die weiterhin zugeführten Zwischenstapelbogen auf dem nun entstehenden Hilfsstapel auf. Die oberhalb des Trennelementes angesammelten Bogen werden freigegeben, indem das Trennelement um die Welle drehend dem abgesenkten Hauptstapel folgt und aus dem Stapelbereich wieder herausschwenkt. Diese Lösung ist auf die Anwendung von Stapelrechen begrenzt, da die Keile in die Zwischenräume des Stapelrechens auf die Oberkante des Hauptstapels eingreifen müssen.

Weiterhin ist aus DE 198 19 491 C1 ein Ausleger mit einer Vorrichtung zum Stapelwechsel an einer Bogendruckmaschine bei kontinuierlicher Bogenzuführung bekannt, die vor einem Auslegerstapel (erstes Stapelsystem) als Weiche wirkend angeordnet ist und die Bogen wahlweise auf dem Auslegerstapel (erstes Stapelsystem) oder auf ein dem ersten Stapelsystem vorgeordnetes zweites Stapelsystem ablegt. Soll beispielsweise ein Non-Stop-Stapelwechsel erfolgen, wird die Weiche derart aktiviert, dass die Bogen auf das zweite Stapelsystems ablegbar sind. In der Zwischenzeit kann beispielsweise der Hauptstapel des ersten Stapelsystems abgesenkt und aus dem Ausleger abgefahren werden. Vorher wird ein neues Stapelbrett bzw. ein Stapelrechen eingelegt und anschließend die bisher dem zweiten Stapelsystem zugeführten Bogen erneut dem Auslegerstapel (erstes Stapelsystem) zugeführt. In der Zwischenzeit kann der Stapel des zweiten Stapelsystemes gewechselt werden.

Beim Wechsel eines Stapels ist von Nachteil, dass das konturengerecht gestapelte Bogenmaterial beim Stapelwechsel seine Lage auf dem Stapel verändern kann. Durch die Absenkbewegung und/oder durch die insbesondere im oberen Stapelbereich zwischen Bogen eingeschlossene Luft (Reduzierung der Haftreibung) ist die Lage der Bogen auf dem Stapel veränderbar.

### [Aufgabe der Erfindung]

Der Erfindung liegt die Aufgabe zugrunde, einen Ausleger der eingangs beschriebenen Art zu schaffen, der die genannten Nachteile vermeidet, der insbesondere eine Lageveränderung des Bogenmaterials beim Stapelwechsel spürbar reduziert und eine verbesserte Ausbildung einer kantengerechten Stapelbildung gestattet.

Erfindungsgemäß wird die Aufgabe durch die Ausbildungsmerkmale von Anspruch 1 gelöst. Weiterbildungen ergeben sich aus den abhängigen Ansprüchen.

Ein erster Vorteil der Erfindung ist darin begründet, dass der Ausleger an einer vertikal bewegbaren Stapeltragplatte und einer gestellseitig, bevorzugt lösbar befestigten Traverse, wenigstens eine einer Kante, beispielsweise der Vorderkante, des gestapelten Bogenmaterials benachbart zugeordnete, längenveränderbare Kantenführungseinrichtung aufweist. Diese Kantenführungseinrichtung führt bei Bedarf das Bogenmaterial beim Ablegen in seiner vorbestimmten Stapellage und führt insbesondere das Bogenmaterial beim Absenken des Hauptstapels. Damit wird die Lageveränderung des Bedruckstoffes, beispielsweise das Schieben von Bogenmaterial, vermieden und die bereits während der Auslage hergestellte kantengerechte Stapelbildung bleibt beim Absenken (des Stapels) des Bogenmaterials unverändert.

Ein weiterer Vorteil besteht darin, dass die Kantenführungseinrichtung bei der vertikalen Aufwärts- bzw. Absenkbewegung des Stapels längenveränderbar ist. Damit ist beim Wechsel eines Stapels, insbesondere bei der Absenkbewegung, unabhängig von der Größe des Stapels eine ständige Führung im Bereich einer Kante, beispielsweise der Vorderkante, des gestapelten Bogenmaterials gewährleistet.

Vorteilhaft ist ferner, dass die Kantenführungseinrichtung in einem geringen Abstand zur Kante des den Stapel bildenden Bogenmaterials angeordnet ist. Damit ist eine Reibung zwischen einer Kante des Bogenmaterials und der Kantenführungseinrichtung beim Absenken des Stapels (Relativbewegung) vermeidbar, welche die gewünschte Lage des Bogenmaterials auf dem Stapel negativ beeinflussen könnte.

Ebenso von Vorteil ist, dass die Kantenführungseinrichtung bevorzugt an einer Traverse eingeordnet ist und dass diese Traverse lösbar mit dem Auslegergestell verbunden ist. Bevorzugt ist die Kantenführungseinrichtung lösbar mit der Traverse verbunden. Somit ist der Stapelbetrieb auch ohne Kantenführungseinrichtung realisierbar und beim Stapelwechsel wird kein benötigter Freiraum versperrt.

In einer weiteren Ausbildung ist von Vorteil, dass die lösbare Traverse, vorzugsweise manuell, vom Auslegergestell trennbar ist und mit der Kantenführungseinrichtung, beispielsweise an der Stapeltragplatte, lösbar fixierbar ist (Parkposition) .

Die erfindungsgemäße Ausbildung des Auslegers ist universell, beispielsweise für den Non-Stop-Stapelwechsel oder für den Päckchenbetrieb (untereinander getrennte Teilstapel in bestimmter Stückzahl von Bogenmaterial), einsetzbar.

Die erfindungsgemäße Ausbildung ist nicht auf den Einsatz einer einzelnen Kantenführungseinrichtung beschränkt. Vielmehr sind auch mehrere Kantenführungseinrichtungen an der bzw. den relevanten Kanten des Stapels anordbar.

### [Beispiele]

Die Erfindung soll an einem Ausführungsbeispiel näher beschrieben werden. Dabei zeigen schematisch:
- Fig. 1: einen Ausleger in einer bogenverarbeiteten Druckmaschine,
- Fig. 2: einen Ausleger mit zwei Kantenführungseinrichtungen in Vorderansicht,
- Fig. 3: einen Ausleger gemäß Figur 2 in Seitenansicht.

Ein Ausleger 1 für den Non-Stop-Stapelwechsel besteht im Wesentlichen aus einem umlaufenden Fördersystem 4 mit daran angeordneten Greifersystemen 3, die in Förderrichtung 9 das von einem vorgeordneten Druckwerk oder einer Veredlungseinheit kommende Bogenmaterial 2 einem Auslegerstapel 5 zuführen. Dabei wird das Bogenmaterial 2 an feststehenden Bogenleiteinrichtungen 8 und format- und druckbildabhängig verstellbaren Bogenleiteinrichtungen 10 entlang geführt. Die Bogenleiteinrichtungen 8,10 sind bevorzugt wahlweise mit Blasluft- oder Saugluft umschaltbar steuerbar. Oberhalb des Auslegerstapels 5 ist in einem Feld ein Pneumatiksystem 6 angeordnet, dass das Ablegen der ankommenden Bogenmaterialien 2 auf den Auslegerstapel 5 unterstützt.

Das in Förderrichtung 9 ankommende Bogenmaterial 2 wird in bekannter Weise von einer Bogenbremseinrichtung 7 abgebremst und auf den Auslegerstapel 5 gegen Vorderkantenanschläge 11 abgelegt. Parallel zu den Seitengestellen des Auslegers 1 sind einschwenkbare Führungen, zum Beispiel Winkelschienen, zur Aufnahme einer Hilfsstapelunterlage 12, zum Beispiel eines Brettes oder eines Rechens, angeordnet. Die Hilfsstapelunterlage 12 ist in Einschubrichtung 13 horizontal zuführbar bzw. entgegen der Einschubrichtung 13 entfernbar. Zum Zwecke der Entnahme von Probebogen oder zur Bildung des Hilfsstapels im Auslegerstapel 5 sind bekannte, sich über die Bogenbreite erstreckende und wahlweise mit Blas- oder Saugluft beaufschlagbare vordere Bogenhochhalter angeordnet. Die vorderen Bogenhochhalter sind zur Horizontalen in einem spitzen Winkel in den Bereich des Auslegerstapel 5 hineinragend geneigt angeordnet. Dabei sind die vorderen Bogenhochhalter aus einer Warteposition im Vorderkantenbereich außerhalb des Auslegerstapels 5 direkt in den Stapelbereich unterhalb der ankommenden Greifersysteme 5 bewegbar und mit den ankommenden Bogenmaterialien 2 zur Bildung einer Hilfsstapels absenkbar.

Im Bereich der Vorderkante des Auslegerstapels 5, speziell im Bereich des Hauptstapels, ist unterhalb der Führungen für die Hilfsstapelunterlage 12 zumindest über die Formatbreite eine Traverse 15 angeordnet, welche bevorzugt lösbar am Auslegergestell beidseitig befestigt ist. Der Auslegerstapel 5 weist weiterhin eine Stapeltragplatte 14 auf, welche eine Palette 19 mit den übereinander gestapelten Bogenmaterialien 2 aufnimmt. Bevorzugt weist die Stapeltragplatte 14 Anschläge 18 auf, gegen die die Palette 19 ausgerichtet ist.

An der Stapeltragplatte 14 sowie an der Traverse 15 ist wenigstens eine, bevorzugt sind zwei längenveränderbare Kantenführungseinrichtungen 16 (fluchtend) nebeneinander angeordnet. Jede Kantenführungseinrichtung 16 ist parallel in einem festgelegten Abstand 20 der Vorderkante 21 des durch das Bogenmaterial 2 gebildeten Hauptstapels als Teil des Auslegerstapels 5 benachbart zugeordnet.
Beim Absenken oder Auffahren der Stapeltragplatte 14 mittels einer Stapelhubeinrichtung ist jede Kantenführungseinrichtung 16 zur vertikalen Bewegung der Stapeltragplatte 14 in ihrer Länge veränderbar. Bevorzugt ist die Längenänderung jeder Kantenführungseinrichtung 16 synchron zur vertikalen Bewegung der Stapeltragplatte 14 realisierbar.

Um eine Lageveränderung des gestapelten Bogenmaterials 2 zu vermeiden ist die Kantenführungseinrichtung 16 in einem geringfügigen Abstand 20 zur Vorderkante 21 des Hauptstapels angeordnet. Die Größe des Abstandes 20 ist derart ausführbar, dass möglichst eine die Lage des Bogenmaterials 2 beeinträchtigende Reibung zwischen dem Bogenmaterial 2 im Bereich der Vorderkante 21 und jeder Kantenführungseinrichtung 16 beim Absenken des Hauptstapels zu vermeiden ist.

In einer Ausbildung ist die Kantenführungseinrichtung 16 aus wenigstens einem vorzugsweise unter Zugspannung stehenden, aufwickelbaren Bandmaterial gebildet. In einer alternativen Ausbildung weist die Kantenführungseinrichtung 16 wenigstens ein unter Zugspannung stehendes, aufwickelbares Seil oder einen entsprechenden Gurt auf.
Bevorzugt weist jede Kantenführungseinrichtung 16 eine an der Stapeltragplatte 14 angeordnete Aufwickelvorrichtung 17 auf. Alternativ kann die Aufwickelvorrichtung 17 auch an der Traverse 15 angeordnet sein. Die Aufwickelvorrichtung 17 ist dabei derart ausgebildet, dass das Bandmaterial ebenso abwickelbar ist.

In einer bevorzugten Ausbildung ist die Traverse 15 vom Auslegergestell trennbar und auf der Stapeltragplatte 14 lagegesichert ablegbar. Das in der Aufwickelvorrichtung 17 gelagerte Bandmaterial ist in dieser Ausbildung fest oder lösbar mit der Traverse 15 verbunden.
Beim Ablegen der Traverse 15 auf der Stapeltragplatte 14 wickelt die Aufwickeleinrichtung 17 das Bandmaterial, vorzugsweise mittels Federkraft, auf. Dies gilt auch in der Ausbildung in der die Kantenführungseinrichtung 16 bzw. das Bandmaterial lösbar von der gestellfest verbleibenden Traverse 15 trennbar ist.

Die Erfindung ist nicht auf die Anordnung wenigstens einer Kantenführungseinrichtung 16 in Zuordnung zu einer Vorderkante 21 des Auslegerstapels 5 beschränkt. Vielmehr ist die Kantenführungseinrichtung 16 in Einzel- oder Mehrfachanordnung (fluchtend) wenigstens einer Seitenkante und/oder der Hinterkante des durch übereinander gestapelte Bogenmaterialien 2 gebildeten Hauptstapels parallel benachbart zuordbar.

Bei Zuordnung der Kantenführungseinrichtung 16 im Bereich der Seitenkanten und/oder Hinterkante des Auslegerstapels 5 ist zusätzlich zu berücksichtigen, dass unterschiedliche Bogenformate zu verarbeiten sind. Hierzu sind die eingesetzten Traversen 15 und die Kantenführungseinrichtungen 16 bevorzugt formatvariabel am Auslegergestell oder der Stapeltragplatte 14 oder an der Palette 19 angeordnet.

Generell ist die Aufwickelvorrichtung 17 für die Kantenführungseinrichtung 16 wahlweise an der Stapeltragplatte 14 (im Bereich der Seiten- und Hinterkanten auch an der Palette 19) oder an der Traverse 15 anordbar.

In einer weiteren Ausbildung sind die übereinander gestapelten Bogenmaterialien 2 des Hauptstapels aus der im wesentlichen horizontalen Stapelebene in Förderrichtung 9, einer benachbarten vertikalen Kantenführungseinrichtung 16, der Vorderkante zugewandt, schwenkbar. Diese Schwenkbarkeit des Hauptstapels ist beispielsweise derart realisierbar, indem die Stapeltragplatte 14 mittels einer zumindest beim Stapelabsenken auf die Stapelhubeinrichtung wirkende Betätigungseinrichtung aus der horizontalen Ebene geneigt schwenkbar ist. Dazu ist beispielsweise die Stapeltragplatte 14 in vertikaler Richtung durch ausschließlich die der Hinterkante des Auslegerstapels 5 zugeordneten Zugmittel der Stapelhubeinrichtung um einen definierten Betrag anhebbar, so dass die Stapeltragplatte 14 (mit Auslegerstapel 5) in Richtung der der Vorderkante des Auslegerstapels 5 zugeordneten Kantenführungseinrichtung 16 geneigt ist.
In einer weiteren Ausbildung ist auf der Stapeltragplatte 14 im Bereich der Hinterkante des Auslegerstapels 5 (vor der Stapelbildung) wenigstens ein Keil ablegbar, welcher unter die Palette 19 greift und somit die Palette 19 in Förderrichtung 9 neigt. Dadurch ist der Auslegerstapel 5 gegen die Kantenführungseinrichtung 16 an der Vorderkante geringfügig geneigt.
In einer weiteren Ausbildung ist an der Stapeltragplatte 14 im Bereich der Hinterkante des Auslegerstapels 5 eine Kippeinrichtung angeordnet, die mittels einer Betätigungseinrichtung, beispielsweise pneumatisch oder hydraulisch, auf die Palette 19 im Bereich der Hinterkante wirkt und den Auslegerstapel 5 gegen die Kantenführungseinrichtung 16 neigt.
Die Neigung des Auslegerstapels 5 ist derart zu realisieren, dass die Kantenführung möglichst berührungslos erfolgt und eine mögliche Auslenkung der Kantenführungseinrichtung 16 aus der Vertikalen durch Kontakt mit dem Bogenmaterial 2 vermieden wird.

### [Bezugszeichenliste]

- 1: Ausleger
- 2: Bogenmaterial
- 3: Greifersystem
- 4: Fördersystem
- 5: Auslegerstapel
- 6: Pneumatiksystem
- 7: Bogenbremseinrichtung
- 8: Bogenleiteinrichtung (fest)
- 9: Förderrichtung
- 10: Bogenleiteinrichtung (variabel)
- 11: Vorderkantenanschlag
- 12: Hilfsstapelunterlage
- 13: Einschubrichtung
- 14: Stapeltragplatte
- 15: Traverse
- 16: Kantenführungseinrichtung
- 17: Aufwickelvorrichtung
- 18: Anschlag
- 19: Palette
- 20: Abstand
- 21: Vorderkante

## Patentansprüche

1. Ausleger für eine Bogen verarbeitende Druckmaschine mit einem endlos umlaufenden, das bedruckte Bogenmaterial zumindest zu einem ersten Auslegerstapel (5) zuführende Fördersystem (4), einer Vorrichtung (12) zum Trennen des Auslegerstapels in einen Hilfs- und einen Hauptstapel und einer Stapelhubeinrichtung,
**dadurch gekennzeichnet,**
**dass** an einer den Auslegerstapel (5) aufnehmenden, vertikal bewegbaren Stapeltragplatte (14) und an einer mit einem Auslegergestell lösbar befestigten Traverse (15) wenigstens eine längenveränderbare Kantenführungseinrichtung (16) lösbar angeordnet ist, und
**dass** die Kantenführungseinrichtung (16) wenigstens einer Kante des durch übereinander gestapelte Bogenmaterialien (2) gebildeten Hauptstapels parallel benachbart zugeordnet ist.

2. Ausleger nach Anspruch 1,
**dadurch gekennzeichnet,**
**dass** die Kantenführungseinrichtung (16) einer Vorderkante (21) des durch übereinander gestapelte Bogenmaterialien (2) gebildeten Hauptstapels parallel benachbart zugeordnet ist.

3. Ausleger nach Anspruch 1,
**dadurch gekennzeichnet,**
**dass** die Kantenführungseinrichtung (16) einer Seitenkante des durch übereinander gestapelte Bogenmaterialien (2) gebildeten Hauptstapels parallel benachbart zugeordnet ist.

4. Ausleger nach Anspruch 1,
**dadurch gekennzeichnet,**
**dass** die Kantenführungseinrichtung (16) einer Hinterkante des durch übereinander gestapelte Bogenmaterialien (2) gebildeten Hauptstapels parallel benachbart zugeordnet ist.

5. Ausleger nach wenigstens Anspruch 1,
**dadurch gekennzeichnet,**
**dass** die Längenveränderung der Kantenführungseinrichtung (16) und die vertikale Bewegung der Stapeltragplatte (14) synchron realisierbar sind.

6. Ausleger nach wenigstens Anspruch 1,
**dadurch gekennzeichnet,**
**dass** die Kantenführungseinrichtung (16) in einem geringfügigen Abstand (20) zur Kante des Hauptstapels angeordnet ist.

7. Ausleger nach wenigstens Anspruch 1,
**dadurch gekennzeichnet,**
**dass** die Kantenführungseinrichtung (16) aus einem unter Zugspannung stehenden, aufwickelbaren Bandmaterial gebildet ist.

8. Ausleger nach wenigstens Anspruch 1,
**dadurch gekennzeichnet,**
**dass** die Kantenführungseinrichtung (16) eine an der Stapeltragplatte (14) lösbar angeordnete Aufwickelvorrichtung (17) aufweist.

9. Ausleger nach wenigstens nach Anspruch 1,
**dadurch gekennzeichnet,**
**dass** die Traverse (15) vom Auslegergestell trennbar und auf die Stapeltragplatte (14) lagefixiert ablegbar ist.

10. Ausleger nach wenigstens nach Anspruch 1,
**dadurch gekennzeichnet,**
**dass** die übereinander gestapelten Bogenmaterialien (2) des Hauptstapels aus der im wesentlichen horizontalen Ebene in Förderrichtung (9), einer benachbarten Kantenführungseinrichtung (16) zugewandt, geneigt schwenkbar ist.

## Claims

1. Delivery for a sheet processing printing press with an endlessly circulating feed system (4) feeding the printed sheet material at least to a first delivery pile (5), a device (12) for separating the delivery pile into an auxiliary and main pile and a pile lifting unit, **characterised in that** releasably arranged on one of the vertically movable pile carrier plates (14) receiving the delivery pile (5) and on a cross-member (15) releasably fixed to a delivery frame, there is at least one edge guidance unit (16), the length of which can be altered, and that the edge guidance unit (16) is arranged adjacent and parallel to at least one edge of the main pile formed by sheet materials piled one on the other.

2. Delivery according to Claim 1, **characterised in that** the edge guidance unit (16) is fitted neighbouring and parallel to a front edge (21) of the main pile formed by sheet materials (2) piled one on another.

3. Delivery according to Claim 1, **characterised in that** the edge guidance unit (16) is arranged neighbouring and parallel to a side edge of the main pile formed by sheet materials (2) piled one on another.

4. Delivery according to Claim 1, **characterised in that** the edge guidance unit (16) is arranged parallel and neighbouring a rear edge of the main pile formed by sheet materials (2) piled one on another.

5. Delivery according to at least Claim 1, **characterised in that** the length variability of the edge guidance unit (16) and the vertical movement of the pile carrier plate (14) can be effected synchronously.

6. Delivery according to at least Claim 1, **characterised in that** the edge guidance unit (16) is arranged at a short distance (20) relative to the edge of the main pile.

7. Delivery according to at least Claim 1, **characterised in that** the edge guidance unit (16) is formed by a belt material which can be rolled up and which is under tension.

8. Delivery according to at least Claim 1, **characterised in that** the edge guidance unit (16) has a winding up unit (17) arranged releasably on the pile carrier plate (14).

9. Delivery according to at least Claim 1, **characterised in that** cross-member (15) can be separated from the delivery frame and can be fitted and fixed in position on the pile carrier plate (14).

10. Delivery according to at least Claim 1, **characterised in that** the sheet materials (2) piled one on another of the main pile is swivellable inclined out of the essentially horizontal plane in the feed direction (9) turned towards a neighbouring edge guidance unit (16).

## Revendications

1. Système de sortie pour une machine d'impression traitant des feuilles, comportant un système de transport (4) circulant sans fin et acheminant les feuilles imprimées au moins vers une première pile de sortie (5), un dispositif (12) servant à séparer la pile de sortie en une pile secondaire et une pile principale et un dispositif de levage de pile,
**caractérisé en ce qu'**au moins un dispositif de guidage de bord (16) réglable en longueur est agencé de manière amovible sur une plaque de support de pile (14) mobile verticalement recevant la pile de sortie (5) et sur une traverse (15) fixée de manière amovible avec un bâti de système de sortie, et **en ce que** le dispositif de guidage de bord (16) est associé de façon contiguë et parallèle au moins à un bord de la pile principale formée par des feuilles (2) empilées les unes au-dessus des autres.

2. Système de sortie selon la revendication 1,
**caractérisé en ce que** le dispositif de guidage de bord (16) est associé de façon contiguë et parallèle à un bord avant (21) de la pile principale formée par des feuilles (2) empilées les unes au-dessus des autres.

3. Système de sortie selon la revendication 1,
**caractérisé en ce que** le dispositif de guidage de bord (16) est associé de façon contiguë et parallèle à un bord latéral de la pile principale formée par des feuilles (2) empilées les unes au-dessus des autres.

4. Système de sortie selon la revendication 1,
**caractérisé en ce que** le dispositif de guidage de bord (16) est associé de façon contiguë et parallèle à un bord arrière de la pile principale formée par des feuilles (2) empilées les unes au-dessus des autres.

5. Système de sortie selon au moins la revendication 1,
**caractérisé en ce que** la modification de longueur du dispositif de guidage de bord (16) et le déplacement vertical de la plaque de support de pile (14) sont réalisables de façon synchrone.

6. Système de sortie selon au moins la revendication 1,
**caractérisé en ce que** le dispositif de guidage de bord (16) est agencé à une faible distance (20) du bord de la pile principale.

7. Système de sortie selon au moins la revendication 1,
**caractérisé en ce que** le dispositif de guidage de bord (16) est formé par une bande enroulable tendue par traction.

8. Système de sortie selon au moins la revendication 1,
**caractérisé en ce que** le dispositif de guidage de bord (16) présente un dispositif d'enroulement (17) agencé de façon amovible sur la plaque de support de pile (14).

9. Système de sortie selon au moins la revendication 1,
**caractérisé en ce que** la traverse (15) peut être séparée du bâti de système de sortie et déposée, fixée en position, sur la plaque de support de pile (14).

10. Système de sortie selon au moins la revendication 1,
**caractérisé en ce que** les feuilles (2) de la pile principale, empilées les unes au-dessus des autres, peuvent, à partir du plan essentiellement horizontal, être orientées de façon inclinée et tournée vers un dispositif de guidage de bord (16) adjacent dans le sens de transport (9).
